# FASCICULE DE BREVET EUROPEEN

(11) **EP 1 366 939 B1**
(45) Date de publication et mention de la délivrance du brevet: **25.10.2006**
(21) Numéro de dépôt: 03360062.8
(22) Date de dépôt: 22.05.2003
(51) Int. Cl.: B60J 1/17, H01H 21/22, H01H 25/00

(54) **Commande de lève-vitre à logique maître-esclave**
Scheibenhebersteuerung mit Master-Slave Logik
Power window control with master-slave logic

(30) Priorité: 31.05.2002 FR 0206751
(43) Date de publication de la demande: 03.12.2003
(73) Titulaire: Delphi Technologies, Inc., Troy, MI 48007 (US)
(72) Inventeur: Dreyer, Vincent, 67500 Haguenau (FR); Kayser, Hervé, 67640 Fegersheim (FR)
(74) Mandataire: Merckling, Norbert

(56) Documents cités:
- EP-A- 1 111 637
- PATENT ABSTRACTS OF JAPAN vol. 1998, no. 11, 30 septembre 1998 (1998-09-30) -& JP 10 169309 A (OMRON CORP), 23 juin 1998 (1998-06-23)
- PATENT ABSTRACTS OF JAPAN vol. 1997, no. 07, 31 juillet 1997 (1997-07-31) -& JP 09 060420 A (MITSUBISHI AUTOMOB ENG CO LTD;MITSUBISHI MOTORS CORP), 4 mars 1997 (1997-03-04)
- PATENT ABSTRACTS OF JAPAN vol. 2000, no. 23, 10 février 2001 (2001-02-10) -& JP 2001 159270 A (ALPS ELECTRIC CO LTD), 12 juin 2001 (2001-06-12)

## Description

La présente invention concerne une platine pour la commande centralisée de l'ouverture et de la fermeture des quatre vitres latérales d'un véhicule automobile, ainsi qu'un procédé de gestion de l'ouverture/fermeture de ces vitres.

Dans les configurations actuelles, ces platines disposent d'un nombre d'organes de commande égal à celui des vitres. La disposition de ces organes reflète d'ailleurs celle des vitres, et la sélection se fait naturellement en appuyant sur le bouton qui correspond à la vitre choisie. En général, ce type de platine est disposé à l'avant, la gestion centralisée de l'ouverture et de la fermeture de toutes les vitres n'étant pas disponible pour tous les passagers, notamment pour des raisons de sécurité lorsqu'il s'agit d'enfants. Cette platine regroupe d'ailleurs dans la plupart des cas d'autres commandes, qui permettent par exemple le verrouillage des portes/vitres arrière dans le cadre de la fonction sécurité enfants, et/ou la commande de la position des rétroviseurs lorsque ceux-ci sont automatisés.

Cette platine centralise donc déjà un certain nombre de commandes, et la tendance actuelle dans la conception des véhicules est d'augmenter encore le nombre de fonctions automatisées, et par conséquent le nombre d'organes de commande. Les concepteurs doivent alors notamment faire face à un problème d'espace, la taille de ces platines ne pouvant être augmentée indéfiniment pour d'évidentes raisons d'ergonomie, voire à un problème de complexité des pièces plastiques formant ces platines fonctionnellement de plus en plus riches. La complexification croissante a en outre des incidences économiques non négligeables. Ainsi, en termes de fabrication, la multiplication du nombre des composants, imposant en général un accroissement du nombre des liaisons mécaniques, conduit souvent à une réelle augmentation de la sophistication des différents composants de la platine, qui devient dès lors plus coûteuse à fabriquer.

Le document EP-A- 1 111 637 montre aux Figures 3 et 4 une platine comportant deux commutateurs droit et gauche ainsi qu'un dispositif de sélection avant ou arrière.

L'objectif de la présente invention est de proposer une configuration qui vise au contraire à réduire le nombre d'organes de commande des vitres latérales d'un véhicule, tout en offrant bien entendu les mêmes fonctions que les platines traditionnelles.

Secondairement, l'un des buts de cette invention est de diminuer les coûts de fabrication de telles platines.

L'invention concerne donc une platine pour la commande centralisée de l'ouverture et de la fermeture des quatre vitres latérales d'un véhicule automobile, comportant des commutateurs pour la sélection individualisée de la vitre à actionner, et elle est caractérisée à titre essentiel en ce que lesdits commutateurs sont au nombre de deux, commandant le mouvement des vitres avant, sauf lorsqu'un dispositif de sélection est préalablement actionné en vue de les affecter à la commande des vitres arrière pendant une durée prédéterminée, à l'issue de laquelle ils sont automatiquement réaffectés à la commande des vitres avant.

Il s'agit en fait d'un fonctionnement en logique du type maître/esclave, selon lequel les commutateurs sont à titre principal dévolus au fonctionnement des vitres avant et, secondairement et d'une manière temporaire, à celui des vitres arrière.

L'avantage économique procuré par cette solution est clair, puisqu'il aboutit à la suppression d'au moins un organe de commande, et souvent plus, ainsi que cela sera montré dans la suite du texte.

Ainsi, selon une configuration possible, le dispositif de sélection et au moins un des commutateurs sont actionnés par un même organe de commande qui dispose de deux degrés de liberté de manoeuvre, l'un étant dévolu à la sélection des vitres et l'autre à leur actionnement.

Cette disposition permet d'économiser un organe de manoeuvre supplémentaire, et d'abaisser par conséquent encore les coûts.

Par exemple, la platine de l'invention peut comporter deux molettes rotatives dont le sens de rotation détermine l'ouverture ou la fermeture des vitres, lesdites molettes pouvant également subir un déplacement radial impulsionnel déterminant le choix de la vitre actionnée.

Le déplacement impulsionnel confère à la molette un rôle de bouton-poussoir, pour la sélection de la vitre avant ou arrière. Dans cette hypothèse, il ne subsiste que deux organes de commande.

Selon un autre mode de réalisation, la platine de l'invention peut comporter un unique cylindre moleté de commande dont le sens de rotation détermine l'ouverture ou la fermeture des vitres, ledit cylindre pouvant subir un déplacement radial impulsionnel soit central en vue de sélectionner les vitres arrière, soit à ses extrémités pour sélectionner la vitre à activer. Dans ce cas, il ne subsiste plus qu'un seul bouton de commande, ce qui permet de simplifier considérablement la conception de la platine, voire d'y adjoindre des organes de commande supplémentaires pour des fonctions qui ne sont en principe pas implantées à ce niveau. L'apport de fonctions nouvelles ne rendra pas la platine ergonomiquement inutilisable du fait de la prolifération des boutons de commande. La réduction du nombre des organes de commande pour les vitres permet au contraire de repenser la répartition des fonctions/commandes à l'intérieur de l'habitacle du véhicule, et peut ouvrir de nouveaux horizons.

Selon une possibilité plus classique, le dispositif de sélection consiste simplement en un organe de commande distinct des commutateurs, dont la manipulation opère le basculement de l'affectation de ces derniers.

Dans tous les cas, il est à noter que les commutateurs actionnant les vitres peuvent au surplus permettre d'obtenir un déplacement lent ou rapide de celles-ci. Le changement de vitesse est obtenu de manière classique soit par une action différente sur l'organe de commande, soit par un positionnement différent de celui-ci.

Il est également à noter que, de préférence, l'invention comporte un organe de commande dont l'actionnement permet de réaffecter les commutateurs à la gestion du fonctionnement des vitres avant. Il autorise en fait un mode de fonctionnement selon lequel le retour à la commande des vitres avant est forcé par l'utilisateur. En d'autres termes, ce dernier rebascule en mode maître de manière anticipée.

De préférence encore, ledit organe est confondu avec le dispositif de sélection, et n'est actif qu'après un premier actionnement sur ledit dispositif de sélection.

L'invention concerne également un procédé de gestion de l'ouverture/fermeture des vitres d'un véhicule automobile utilisant deux commutateurs pour actionner les vitres latérales du véhicule et un dispositif pour la sélection des vitres avant ou arrière, caractérisé en ce qu'il comporte les étapes suivantes, réalisées au moyen d'un module électronique de contrôle de ladite platine :
- scannage permanent d'une action sur un commutateur ;
- en cas de détection d'une action, vérification de l'existence d'une action sur le dispositif de sélection ;
- en cas d'action sur ledit dispositif de sélection, affectation des commutateurs aux vitres arrière ;
- activation du moteur correspondant à la vitre sélectionnée ;
- dans le cas où il s'agit d'une vitre arrière, comptage d'une durée prédéterminée sans détection d'action sur les commutateurs ;
- à l'issue de cette durée, ré-affectation des commutateurs aux vitres avant.

Le contrôleur électronique qui gère le fonctionnement des commutateurs met en fait en oeuvre une logique maître/esclave, comme cela a été indiqué précédemment. De préférence, la durée prédéterminée à la fin de laquelle les commutateurs sont réaffectés aux vitres avant est de l'ordre de 10 secondes.

Dans le cas où cette fonction existe, le procédé de l'invention comporte au surplus l'étape suivante :
- en cas d'action sur le dispositif de sélection, activation d'une détection d'actionnement sur l'organe de commande de la ré-affectation des commutateurs aux vitres avant.

L'invention va à présent être décrite plus en détail, en référence aux figures annexées, pour lesquelles :
- la figure 1 est une vue en perspective d'une platine avec deux organes de commande ;
- la figure 2 est une vue en perspective éclatée de la platine de la figure 1 ;
- la figure 3 est une vue en perspective d'une variante de platine avec trois organes de commande ;
- la figure 4 est une vue en perspective éclatée de la variante de la figure 3 ;
- la figure 5 est une vue schématique partielle d'une autre variante comportant un unique organe de commande.

En référence à la figure 1, la platine (1 ) comporte deux molettes (2) et (3) dont le sens de rotation commande alternativement l'ouverture et la fermeture des vitres latérales. Chaque molette (2) et (3) est dévolue aux vitres équipant l'un des côtés du véhicule.

En fonctionnement normal, basé sur une unique action de rotation desdites molettes (2) et (3), ce sont les vitres avant qui sont actionnées. Si l'utilisateur fait précéder le mouvement de rotation d'une pression dans le sens de la flèche (F), ce sont les vitres arrière qui sont concernées, pour une période prédéterminée de l'ordre de 10 secondes. Passé ce délai, et sauf à exercer à nouveau cette force impulsionnelle, la manipulation des molettes (2) ou (3) concerne à nouveau les vitres avant, gauche et droite.

La figure 2 montre que les molettes sont constituées d'une enveloppe (4) et (5) munie de fentes (6) transversales successives dans lesquelles s'ajustent des crans (7) équipant des surfaces (8, 9) en forme de voûte, prévues pour épouser l'intérieur desdites enveloppes (4) et (5) lorsque les crans (7) sont insérés dans les fentes (6). Les molettes (2) et (3) sont mobiles en rotation autour d'arbres (10) et (11) équipant les extrémités de patins (12) et (13) coulissant dans des logements (14, 15) prévus à cet effet dans un bâti support (16). Le fond (17) de celui-ci est équipé d'un circuit imprimé (18) comportant notamment les commutateurs sur lesquels agissent les patins (12) et (13), ainsi que les différents circuits répondant aux sollicitations rotatives imprimées aux molettes (2) et (3), qui leur sont transmises via des doigts (a, b) coulissables montés sur ressort.

La variante montrée en figure 3 présente une symétrie globale de révolution, et est dotée d'une part d'un bouton-poussoir (19) de sélection des vitres avant ou arrière, et d'autre part de manettes (22, 23) d'actionnement desdites vitres.

Ces dernières sont rotatives autour d'un axe vertical, et permettent l'ouverture ou la fermeture desdites vitres selon le sens de la rotation qui leur est imprimée.

Un second bouton-poussoir (20) sert à inhiber le fonctionnement desdites vitres, par exemple lorsqu'on met en place une sécurité dite enfants. Les boutons-poussoirs (19) et (20), ainsi que cela apparaît en figure 4, sont montés dans une platine (21) qui leur sert de guide. Celle-ci est surmontée d'une pièce (24) munie de deux conduits d'allure triangulaire servant également au guidage en translation des boutons-poussoirs (19) et (20). La partie centrale en forme de dôme offre notamment un appui de guidage en rotation des manettes (22) et (23). Le déplacement angulaire de ces dernières est limité par des butées (25, 26) équipant un anneau (27) solidarisé à ladite platine (21).

Les boutons-poussoirs (19, 20) exercent leur action par l'intermédiaire d'un disque en nappe élastomère (28) qui assure la commutation électrique ainsi que les sensations tactiles obtenues lors de l'actionnement desdits boutons. Ce disque (28) présente des lumières (29, 30) laissant passer des éléments sensibles (31, 32) solidaires du circuit imprimé (33). Ces éléments sensibles (31, 32) permettent de détecter la position des manettes (22, 23) lorsqu'elles sont entraînées en rotation.

La figure 5 montre une autre version possible de l'invention, dans laquelle l'organe de commande unique est cylindrique avec un fût central (36) entouré de deux têtes latérales (37, 38). La sélection du côté se fait sur lesdites têtes latérales (37, 38), en exerçant une impulsion dans la direction des flèches (F1 et F2). Lorsque la vitre gauche ou droite est sélectionnée, une rotation selon la flèche (R) permet, selon le sens de rotation, d'abaisser ou de lever la vitre sélectionnée.

Une impulsion centrale selon la flèche (F') permet quant à elle de gérer les vitres arrière pendant une durée prédéterminée.

Les exemples présentés à l'aide des figures ci-dessus ne sont bien entendu nullement exhaustifs de l'invention, qui englobe au contraire toutes les variantes de forme et de configuration qui sont à la portée de l'homme de l'art.

## Revendications

1. Platine pour la commande centralisée de l'ouverture et de la fermeture des quatre vitres latérales d'un véhicule automobile, comportant des commutateurs pour la sélection individualisée de la vitre à actionner, **caractérisée en ce que** lesdits commutateurs sont au nombre de deux, commandant le mouvement des vitres avant, sauf lorsqu'un dispositif de sélection est préalablement actionné en vue de les affecter à la commande des vitres arrière pendant une durée prédéterminée, à l'issue de laquelle ils sont automatiquement réaffectés à la commande des vitres avant.

2. Platine pour la commande centralisée des vitres d'un véhicule automobile selon la revendication précédente, **caractérisée en ce que** le dispositif de sélection et au moins un des commutateurs sont actionnés par un même organe de commande qui dispose de deux degrés de liberté de manoeuvre, l'un étant dévolu à la sélection des vitres et l'autre à leur actionnement.

3. Platine pour la commande centralisée des vitres d'un véhicule automobile selon la revendication précédente, **caractérisée en ce qu**'elle comporte deux molettes rotatives dont le sens de rotation détermine l'ouverture ou la fermeture des vitres, lesdites molettes pouvant également subir un déplacement radial impulsionnel déterminant le choix de la vitre actionnée.

4. Platine pour la commande centralisée des vitres d'un véhicule automobile selon la revendication 2, **caractérisée en ce qu**'elle comporte un unique cylindre moleté de commande dont le sens de rotation détermine l'ouverture ou la fermeture des vitres, ledit cylindre pouvant subir un déplacement radial impulsionnel soit central en vue de sélectionner les vitres arrière, soit à ses extrémités pour sélectionner la vitre à actionner.

5. Platine pour la commande centralisée des vitres d'un véhicule automobile selon la revendication 1, **caractérisée en ce que** le dispositif de sélection consiste en un organe de commande distinct des commutateurs, dont la manipulation opère le basculement de l'affectation de ces derniers.

6. Platine pour la commande centralisée des vitres d'un véhicule automobile selon l'une quelconque des revendications précédentes, **caractérisée en ce que** les commutateurs actionnant les vitres permettent d'obtenir un déplacement lent ou rapide de celles-ci.

7. Platine pour la commande centralisée des vitres d'un véhicule automobile selon l'une quelconque des revendications précédentes, **caractérisée en ce qu**'elle comporte un organe de commande dont l'actionnement permet de réaffecter les commutateurs à la gestion du fonctionnement des vitres avant.

8. Platine pour la commande centralisée des vitres d'un véhicule automobile selon la revendication précédente, **caractérisée en ce que** ledit organe est confondu avec le dispositif de sélection, et n'est actif qu'après un premier actionnement sur ledit dispositif de sélection.

9. Procédé de gestion de l'ouverture/fermeture des vitres d'un véhicule automobile par une platine de commande selon les revendications précédentes, utilisant deux commutateurs pour actionner les vitres latérales du véhicule et un dispositif pour la sélection des vitres avant ou arrière, **caractérisé en ce qu**'il comporte les étapes suivantes, réalisées au moyen d'un module électronique de contrôle de ladite platine :
- détection d'une action sur un commutateur ;
- en cas de détection d'une action, vérification de l'existence d'une action sur le dispositif de sélection ;
- en cas d'action sur ledit dispositif de sélection, affectation des commutateurs aux vitres arrière ;
- activation du moteur correspondant à la vitre sélectionnée ;
- dans le cas où il s'agit d'une vitre arrière, comptage d'une durée prédéterminée sans détection d'action sur les commutateurs ;
- à l'issue de cette durée, ré-affectation des commutateurs aux vitres avant.

10. Procédé de gestion de l'ouverture des vitres d'un véhicule automobile selon la revendication précédente, **caractérisé en ce que** ladite durée prédéterminée est fixée aux alentours de 10 secondes.

11. Procédé de gestion de l'ouverture des vitres d'un véhicule automobile selon l'une des revendications 9 et 10, **caractérisé en ce qu**'il comporte en outre l'étape suivante :
- en cas d'action sur le dispositif de sélection, activation d'une détection d'actionnement sur l'organe de commande de la ré-affectation des commutateurs aux vitres avant.

## Claims

1. Circuit board for centrally controlling the opening and closing of the four side windows of an automotive vehicle, comprising switches enabling an individualised selection of the window to be activated, **characterised in that** there are two of said switches controlling the movement of the front windows unless a selection device has been activated beforehand with a view to assigning them to the control of the rear windows for a predetermined period, after which they are automatically re-assigned to controlling the front windows.

2. Circuit board for centrally controlling the windows of an automotive vehicle as claimed in the preceding claim, **characterised in that** the selection device and at least one of the switches are activated by a same control element which has two degrees of freedom for manoeuvre, one being assigned to selecting the windows and the other to their activation.

3. Circuit board for centrally controlling the windows of an automotive vehicle as claimed in the preceding claim, **characterised in that** it has two rotating knobs, the direction of rotation of which determines whether the windows are opened or closed, said knobs also being capable of undergoing a pulsed radial displacement determining the choice of the activated window.

4. Circuit board for centrally controlling the windows of an automotive vehicle as claimed in claim 2, **characterised in that** it has a single, knurled control cylinder, the direction of rotation of which determines whether the windows are opened or closed, said cylinder being capable of undergoing a pulsed radial displacement, either centrally with a view to selecting the rear windows or at its ends in order to select the window to be activated.

5. Circuit board for centrally controlling the windows of an automotive vehicle as claimed in claim 1, **characterised in that** the selection device consists of a separate control element from the switches, manipulation of which operates the rocking movement for assigning the latter.

6. Circuit board for centrally controlling the windows of an automotive vehicle as claimed in one of the preceding claims, **characterised in that** the switches activating the windows enable the latter to be displaced slowly or rapidly.

7. Circuit board for centrally controlling the windows of an automotive vehicle as claimed in one of the preceding claims, **characterised in that** it has a control element, activation of which enables the switches to be re-assigned to managing the operation of the front windows.

8. Circuit board for centrally controlling the windows of an automotive vehicle as claimed in the preceding claim, **characterised in that** said element is combined with the selection device and is not active until after a first activation on said selection device.

9. Method of managing the opening/closing of the windows of an automotive vehicle by means of a control circuit board as claimed in the preceding claims, using two switches to activate the side windows of the vehicle and a device for selecting the front or rear windows, **characterised in that** it comprises the following steps, operated by means of an electronic control module of said circuit board:
- detecting an action on a switch;
- if an action is detected, verifying the existence of an action on the selection device;
- in the event of an action on said selection device, assigning the switches to the rear windows;
- activation of the motor co-operating with the selected window;
- in the case of a rear window, counting a predetermined period during which no action is detected on the switches;
- at the end of this period, re-assigning the switches to the front windows.

10. Method of managing the opening of the windows of an automotive vehicle as claimed in the preceding claim, **characterised in that** said predetermined period is fixed at around 10 seconds.

11. Method of managing the opening of the windows of an automotive vehicle as claimed in one of claims 9 and 10, **characterised in that** it also incorporates the following step:
- in the case of action on the selection device, activating a detection system to activate the control element for re-assigning the switches to the front windows.

## Patentansprüche

1. Platine für die zentralisierte Steuerung der Öffnung und der Schließung der vier seitlichen Fenster eines Kraftfahrzeugs, aufweisend Schalter für die individualisierte Auswahl der zu betätigenden Fensterscheibe, **dadurch gekennzeichnet, dass** die Schalter in der Anzahl von zwei sind, welche die Bewegung der Vorderscheiben steuern, es sei denn eine Auswahlvorrichtung wird vorausgehend betätigt, um sie auf die Steuerung der Hinterscheiben überzuführen während einer vorbestimmten Zeitdauer, bei deren Ablauf sie automatisch zurückgeleitet werden zu der Steuerung der Vorderscheiben.

2. Platine für die zentralisierte Steuerung der Scheiben eines Kraftfahrzeugs gemäß dem vorangehenden Anspruch, **dadurch gekennzeichnet, dass** die Auswahlvorrichtung und wenigstens einer der Schalter durch dasselbe Steuerorgan betätigt werden, das über zwei Freiheitsgrade der Handhabung verfügt, wobei einer der Auswahl der Scheiben zufällt und der andere ihrer Betätigung.

3. Platine für die zentralisierte Steuerung der Scheiben eines Kraftfahrzeugs gemäß dem vorangehenden Anspruch, **dadurch gekennzeichnet, dass** sie aufweist zwei drehbare Rädchen, deren Drehsinn die Öffnung oder das Schließen der Scheiben bestimmt, wobei die Rädchen auch einer radialen Verschiebung durch Impuls unterliegen können, welche die Wahl der betätigten Scheibe bestimmt.

4. Platine für die zentralisierte Steuerung der Scheiben eines Kraftfahrzeugs gemäß Anspruch 2, **dadurch gekennzeichnet, dass** sie einen einzelnen geriffelten Steuerzylinder aufweist, dessen Drehsinn die Öffnung oder das Schließen der Scheiben bestimmt, wobei der Zylinder einer radialen Impuls-Verschiebung unterliegen kann und zwar mittig, um die Hinterscheiben auszuwählen, und an seinen Enden, um die zu betätigende Scheibe auszuwählen.

5. Platine für die zentralisierte Steuerung der Scheiben eines Kraftfahrzeugs gemäß Anspruch 1, **dadurch gekennzeichnet, dass** die Auswahlvorrichtung aus einem bestimmten Steuerorgan von Schaltern besteht, dessen Handhabung bzw. Manipulation das Schaukeln bzw. Kippen der Verteilung der letzteren betätigt.

6. Platine für die zentralisierte Steuerung der Scheiben eines Kraftfahrzeugs gemäß einem der vorangehenden Ansprüche, **dadurch gekennzeichnet, dass** die Schalter die Scheiben in der Weise betätigen, dass sie es erlauben, eine langsame oder schnelle Verschiebung von diesen zu erzielen.

7. Platine für die zentralisierte Steuerung der Scheiben eines Kraftfahrzeugs gemäß einem der vorangehenden Ansprüche, **dadurch gekennzeichnet, dass** sie aufweist ein Steuerorgan, dessen Betätigung es erlaubt, die Schalter auf die Führung der Funktion der vorderen Scheiben zurückzuführen.

8. Platine für die zentralisierte Steuerung der Scheiben eines Kraftfahrzeugs gemäß dem vorangehenden Anspruch, **dadurch gekennzeichnet, dass** das Organ vereinigt ist mit der Auswahlvorrichtung und erst aktiv wird nach einer ersten Betätigung auf der Auswahlvorrichtung.

9. Verfahren zur Betätigung der Öffnung/Schließung von Scheiben eines Kraftfahrzeugs durch eine Steuerplatine gemäß den vorangehenden Ansprüchen, unter Verwendung von zwei Schaltern zur Betätigung der seitlichen Scheiben des Kraftfahrzeugs und einer Vorrichtung für die Auswahl der vorderen oder hinteren Scheiben, **dadurch gekennzeichnet, dass** es aufweist die folgenden Schritte, die verwirklicht sind mittels eines elektronischen Steuermoduls der Platine:
- Erfassung einer Aktion auf dem Schalter;
- Im Falle der Erfassung einer Aktion Überprüfung der Existenz einer Aktion auf der Auswahlvorrichtung;
- Im Falle einer Aktion auf der Auswahlvorrichtung, Zuweisung der Schalter zu den hinteren Scheiben;
- Aktivierung des der ausgewählten Scheibe entsprechenden Motors;
- Im Fall, dass es sich um eine hintere Scheibe handelt, Abzählen einer vorbestimmten Zeitdauer ohne Erfassung einer Aktion auf den Schaltern;
- Bei Ablauf dieser Zeitdauer Rück-Zuweisung der Schalter zu den vorderen Scheiben.

10. Betätigungsverfahren für die Öffnung der Scheiben eines Kraftfahrzeugs gemäß dem vorangehenden Anspruch, **dadurch gekennzeichnet, dass** die vorbestimmte Zeitdauer festgelegt ist auf etwa zehn Sekunden.

11. Betätigungsverfahren für die Öffnung der Scheiben eines Kraftfahrzeugs gemäß einem der Ansprüche 9 und 10, **dadurch gekennzeichnet, dass** es ferner den folgenden Schritt aufweist:
- Im Falle der Aktion auf der Auswahlvorrichtung, Aktivierung einer Erfassung der Betätigung auf dem Steuerorgan der Rück-Zuweisung der Schalter zu den vorderen Scheiben.
